# EUROPÄISCHE PATENTSCHRIFT

(11) **EP 1 532 870 B1**
(45) Veröffentlichungstag und Bekanntmachung des Hinweises auf die Patenterteilung: **14.03.2007**
(21) Anmeldenummer: 04090451.8
(22) Anmeldetag: 20.11.2004
(51) Int. Cl.: A24B 7/14, A24B 7/12, A01F 29/20

(54) **Vorrichtung und Verfahren zum Trennen von Tabak von einem Tabakkuchen**
Device and method for cutting tobacco from a tobacco bale
Dispositif et procédé pour couper tabac d'une bale de tabac

(30) Priorität: 22.11.2003 DE 10355521
(43) Veröffentlichungstag der Anmeldung: 25.05.2005
(73) Patentinhaber: Hauni Primary GmbH, 21493 Schwarzenbek (DE)
(72) Erfinder: Buhk, Birger, 21039 Hamburg (DE); Brandt, Holger, 22869 Schenefeld (DE); Hebels, Albert-Berend, 21037 Hamburg (DE); Haubner, Matthias, 22045 Hamburg (DE); Schwarz, Eugen, 20537 Hamburg (DE); Techentin, Jörg, 22927 Grosshansdorf (DE); Bach, Uwe, 21035 Hamburg (DE); Dreier, Armin, 21039 Börnsen (DE); Wüpper, Torben, 21521 Dassendorf (DE); Stöcken, Hauke, 21035 Hamburg (DE)
(74) Vertreter: Wenzel & Kalkoff

(56) Entgegenhaltungen:
- EP-A- 0 291 216
- EP-A- 1 198 982
- DE-A1- 2 932 629
- DE-A1- 3 010 416
- GB-A- 649 789
- US-A- 2 829 692

## Beschreibung

Die Erfindung betrifft eine Vorrichtung zum Trennen von Tabak von einem Tabakkuchen, im wesentlichen umfassend einen Gehäuserahmen, an dem ein um eine Drehachse rotierend antreibbares Trennmittel mit mindestens einem Trennelement, ein bewegbares Schleifelement zum Schleifen jedes Trennelementes sowie eine gemeinsame Gegenlage für das oder jedes Trennelement angeordnet sind. Des weiteren betrifft die Erfindung ein Verfahren zum Trennen von Tabak von einem Tabakkuchen, umfassend die Schritte: Zuführen des Tabakkuchens in Transportrichtung auf ein mindestens ein Trennelement aufweisendes Trennmittel zu, Trennen des Tabaks vom Tabakkuchen mit jedem Trennelement, Vorschieben jedes Trennelementes entgegen der Transportrichtung auf eine Gegenlage zu, und Schleifen jedes Trennelementes mit einem Schleifelement.

Derartige Vorrichtungen und Verfahren (siehe z.B. US-A-2829692) dienen insbesondere in der tabakverarbeitenden Industrie zum Portionieren von Tabak aus einem Tabakkuchen. Der vor dem Trennen bzw. Portionieren verdichtete Tabakkuchen wird in der Vorrichtung durch kontinuierliche Zuführung des Tabakkuchens an die Vorrichtung durch die rotierenden Trennelemente derselben getrennt. Die Trennelemente verschmutzen mit der Zeit. Des weiteren kommt es zu einer Abnutzung, nämlich insbesondere Abstumpfung der Trennelemente. Insbesondere zum Reinigen, aber auch zum Schärfen der Trennelemente werden diese entgegen der Transportrichtung des Tabakkuchens vorgeschoben und in Eingriff mit dem Schleifelement gebracht. Hierzu ist das Schleifelement üblicherweise in Transportrichtung des Tabakkuchens hinter der Gegenlage angebracht. Da aber auch die Gegenlage verschleißt, nämlich z. B. durch im Tabakkuchen befindlichen Sand oder dergleichen, vergrößert sich der Spalt zwischen Trennelement und Gegenlage. Zur Vermeidung einer unkontrollierten Kollision zwischen Trennelement und Gegenlage ist der Spalt relativ groß. Mit anderen Worten ist das Schleifelement in Transportrichtung des Tabakkuchens deutlich hinter der Gegenlage angeordnet. Nachteilig ist somit die dadurch vorhandene große Spaltbreite, die zu einer unzureichenden Schnittqualität, aber auch zu einem Ausbeuteverlust führt. Des weiteren ist die Spaltbreite durch Verschmutzung und Verschleiß der Trennelemente und der Gegenlage undefiniert.

Aufgabe der Erfindung ist es daher, eine einfache und leicht handhabbare Vorrichtung zu schaffen, mit der eine konstante und minimale Spaltbreite zwischen Trennelement und Gegenlage erreichbar ist. Des weiteren ist es Aufgabe der Erfindung, ein einfaches und leicht durchzuführendes Verfahren vorzuschlagen, das die Einstellung eines konstanten und minimalen Spaltes zwischen Trennelement und Gegenlage ermöglicht.

Diese Aufgabe wird durch eine Vorrichtung der eingangs genannten Art dadurch gelöst, daß die Vorrichtung zusätzlich mindestens ein Sensorelement aufweist, das derart ausgebildet und angeordnet ist, daß eine Berührung zwischen Trennelement und Gegenlage akustisch erfaßbar ist, wobei das Sensorelement in Wirkverbindung mit dem Schleifelement steht. Dadurch wird auf einfache und besonders effektive Weise ein minimaler und exakt definierter Abstand zwischen dem oder jedem Trennelement einerseits und dem Gegenelement andererseits erreicht und gehalten. Durch das Sensorelement ist die exakte Lage der Gegenlage in Bezug auf das Trennelement ermittelbar. Bereits eine minimale Berührung zwischen Trennelement und Gegenlage ist erkennbar bzw. erfaßbar, so daß das bewegbare Schleifelement dann durch die Wirkverbindung zum Sensorelement aufgrund der erfaßten Informationen in Transportrichtung des Tabakkuchens bewegbar ist, bis die Trennelemente so weit abgeschliffen sind, daß sie gerade berührungslos mit der Gegenlage sind. Damit haben alle Trennelemente einen definierten konstanten Abstand zur Gegenlage. Auch ist die Spaltbreite minimal, da in Kenntnis der genauen Lage bzw. Position der Gegenlage bereits eine minimale Veränderung der Position des Schleifelementes in Transportrichtung die Berührung aufhebt.

Weitere Vorteile der Erfindung bestehen darin, daß auf Hilfsmittel zum Einstellen der Position des Schleifelementes einerseits und zum Einstellen der Trennelemente andererseits verzichtet werden kann, da die Justage der Lage des Schleifmediums am Schleifelement sowie der Lage des Schleifelementes aber auch die Einstellung der Trennelemente entfällt. Somit ist die Vorrichtung kompakt und einfach aufgebaut. Durch den einfachen Aufbau ist auch der Wartungsaufwand erheblich reduziert.

Vorteilhafterweise ist das Sensorelement an einem zur Übertragung von Körperschall geeigneten Element der Vorrichtung, vorzugsweise dem Gehäuserahmen oder dergleichen, angeordnet. Dies ermöglicht die besonders exakte Erfassung der ersten noch leichten Berührung zwischen Trennelement und Gegenlage, so daß die Einstellung der optimalen Spaltbreite nahe null gewährleistet ist.

In einer bevorzugten Ausführungsform ist die optimale Lage der Trennelemente in Bezug auf die Gegenlage durch das Sensorelement und die sich daraus ergebende Bewegung des Schleifelementes in oder entgegen der Transportrichtung einstellbar. Mit einfachen Mitteln ist das Spaltmaß damit besonders zuverlässig einstellbar.

Bei einer weiteren vorteilhaften Ausgestaltung der Erfindung ist das Sensorelement bzw. der Piezo-Kristall an eine Steuer- bzw. Regelungseinheit zum Steuern bzw. Regeln des Schleifelementes angeschlossen. Dies ermöglicht on-line die automatisierte und exakte Einstellung und Beibehaltung der minimalen und konstanten Spaltbreite.

Des weiteren wird die Aufgabe durch ein Verfahren mit den eingangs genannten Schritten dadurch gelöst, daß eine Berührung zwischen Trennelement und Gegenlage akustisch erfaßt wird, und sobald eine Berührung festgestellt wird, das Schleifelement so weit in Transportrichtung des Tabakkuchens, nämlich in Richtung der Trennelemente, bewegt wird, bis gerade ein berührungsloser Zustand erreicht ist. Dies ermöglicht auf überraschend einfache Weise eine genaue Einstellung eines minimalen und konstanten Spaltes zwischen Trennelement und Gegenlage.

Weitere bevorzugte Merkmale und Ausführungsformen sowie Verfahrensschritte ergeben sich aus den Unteransprüchen sowie der Beschreibung. Eine besonders bevorzugte Ausführungsform sowie das Verfahren werden anhand der beigefügten Zeichnung näher erläutert. In der Zeichnung zeigt:
- Fig. 1: eine schematische Darstellung einer erfindungsgemäßen Vorrichtung mit einem Schneidteller in Seitenansicht, und
- Fig. 2: eine schematische Darstellung einer erfindungsgemäßen Vorrichtung mit einer Schneidtrommel in Seitenansicht.

Die im folgenden beschriebenen Vorrichtungen dienen insbesondere zum Trennen von Tabak von einem zuvor aus einem aus Tabak, Rippen oder dergleichen gebildeten und verdichteten Tabakkuchen. Die Erfindung ist jedoch auf das Trennen anderer Produkte ebenfalls anwendbar.

Die in Figur 1 dargestellte Vorrichtung 10 ist ein Tabakschneider zum Trennen von Tabak von einem (nicht dargestellten) Tabakkuchen und weist einen Gehäuserahmen 11 auf, an dem ein Trennmittel 12 mit mindestens einem Trennelement 13 angeordnet ist. In der gezeigten Ausführungsform gemäß Figur 1 ist das Trennmittel 12 als Schneidteller ausgebildet. Alternativ kann das Trennmittel 12 jedoch auch als Schneidtrommel ausgebildet sein (siehe Figur 2). Das Trennmittel 12 ist um eine Drehachse 14 rotierend antreibbar, wobei die Drehrichtung je nach Konstruktion im oder entgegen dem Uhrzeigersinn ausgeführt ist. Das Trennmittel 12 verfügt in der Ausbildung als Schneidteller über ein oder mehrere gleichmäßig um den Drehpunkt 14 verteilte Trennelemente 13, die als Schneidmesser ausgebildet sind. Die Schneidmesser sind mit ihren Schneidkanten 30 radial ausgerichtet und treten aus dem Schneidteller auf der dem Tabakkuchen zugewandten Stirnseite 31 aus. Im Falle der Ausbildung des Trennmittels 12 als Schneidtrommel sind mehrere Trennelemente, nämlich insbesondere Messer, gleichmäßig auf dem Umfang verteilt. Die Messer stoßen in diesem Fall durch die Mantelfläche hindurch.

Die Vorrichtung 10 umfaßt weiterhin eine Gegenlage 15, die im Bereich der Zuführung des Tabakkuchens in die Vorrichtung 10, also im Bereich eines Einlasses 16, angeordnet ist. Die Gegenlage 15 ist ein äußerer Rahmen eines sogenannten Mundstücks 17, das als Fortsetzung eines z.B. aus zwei Verdichtungsketten 18, 19 gebildeten Verdichters 20 ausgebildet ist. Die Gegenlage 15 ist als Schnittgegenlage für die Schneidmesser bzw. Messer vorgesehen und wird deshalb auch als Gegenmesser, bestehend aus einem Obermesser, einem Untermesser und zwei Seitenmessern, bezeichnet.

Des weiteren weist die Vorrichtung 10 ein Schleifelement 21 auf, das als Schleifwalze ausgebildet ist. Vorzugsweise ist die Schleifwalze einlagig mit einem Schleifinedium, insbesondere mit kubischem Bornitrid (CBN) beschichtet. Andere übliche Schleifmittel sind jedoch ebenfalls verwendbar. Das Schleifelement 21 ist bewegbar ausgebildet, derart, daß es mindestens in Richtung des Trennmittels 12 bzw. der Trennelemente 13 und von diesen weg bewegbar ist.

Die an dem rotierend antreibbaren bzw. angetriebenen Trennmittel 12, nämlich dem Schneidteller, radial ausgerichteten Trennelemente 13 beschreiben mit ihren Schneidkanten 30 eine Schneidebene 22. Die Schneidebene 22 verläuft parallel zu einer durch die Stirnseite 31 des Trennmittels 12 gebildeten bzw. aufgespannten Ebene und quer zur Transportrichtung (Pfeil 23) des Tabakkuchens. Die Schneidebene 22 ist variabel bezüglich der Lage, und zwar einerseits derart, daß die Schneidebene 22 durch Verschieben der Position der Trennelemente 13 veränderbar ist. Mit anderen Worten ist die Schneidebene 22 durch einen Vorschub der Trennelemente 13 in Richtung des Tabakkuchens, also entgegen der Transportrichtung gemäß Pfeil 23, in dieselbe Richtung verschiebbar, während ein Zurückziehen der Trennelemente 13 in Transportrichtung gemäß Pfeil 23 zu einer Verschiebung der Schneidebene 22 ebenfalls in Transportrichtung gemäß Pfeil 23 bewirkt. Andererseits ist die Lage der Schneidebene 22 auch durch Veränderung der Lage des Schleifelementes 21 veränderbar. Bei der Ausbildung des Trennmittels 12 als Schneidtrommel definieren die Trennelemente analog zur Schneidebene 22 einen Schneidkreis 22. Das Prinzip der Lageveränderung des Schneidkreises 22 ist analog zu dem oben beschriebenen.

Eine weitere Ebene, nämlich eine Schleifebene 24, ist durch das Schleifelement 21 gebildet. Die Schleifebene 24 verläuft parallel zur Schneidebene 22 und liegt in Transportrichtung gemäß Pfeils 23 grundsätzlich vor der Schneidebene 22. Die Lage der Schleifebene 24 ist ebenfalls veränderbar, und zwar durch Verändern der Position des Schleifelementes 21, genauer durch Bewegen der Schleifwalze in Richtung des Trennmittel 12 bzw. der Trennelemente 13 oder weg von diesen. Durch eine Lageveränderung der Schleifebene 24 in oder gegen die Tabakkuchenvorschubrichtung bzw. auf die Trennelemente 13 zu oder weg von diesen ist somit eine Veränderung der Lage der Schneidebene 22 möglich. Analog zur Schleifebene 24 beschreibt das Schleifelement 21 an der Schneidtrommel einen Schleifkreis 24, der sich üblicherweise mit dem Schneidkreis 22 deckt bzw. diesen umschließt. Die Lage des Schleifkreises 24 läßt sich analog zur Schleifebene 24 verändern.

Die Gegenlage 15, insbesondere die äußeren Kanten bzw. Flächen des Mundstücks 17, die dem Trennmittel 12 bzw. den Trennelementen 13 zugewandt sind, definieren eine Gegenmesserebene 25. Die Gegenmesserebene 25 verläuft parallel zur Schneidebene 22 und zur Schleifebene 24. Die Gegenmesserebene 25 ist üblicherweise ortsfest. Es ist gerade im Betrieb der Vorrichtung 10 jedoch auch denkbar, daß die Gegenmesserebene 25 durch Verstellung des Mundstücks 17 und damit der die Gegenlage 15 bildendenden Obermesser und Untermesser einerseits oder Verschleiß der Ober- und Untermesser andererseits in der Lage variabel ist. In Transportrichtung des Tabakkuchens gemäß Pfeil 23 ist die Gegenmesserebene 25 vor der Schleifebene 24 angeordnet, so daß die letztgenannte Schleifebene 24 sandwichartig zwischen der Schneidebene 22 und der Gegenmesserebene 25 angeordnet ist. Gleiches gilt für den Gegenmesserkreis 25 bei der Ausführungsform gemäß Figur 2. Allerdings ist der Schleifkreis 24 innerhalb des Gegenmesserkreises 25 angeordnet. Innerhalb des Schleifkreises 24 ist der Schneidkreis 22 angeordnet, so daß der Schleifkreis 24 sandwichartig zwischen dem Schneidkreis 22 und dem Gegenmesserkreis 25 angeordnet ist.

Sämtliche Ebenen, nämlich die Schneidebene 22, die Schleifebene 24 und die Gegenmesserebene 25 verlaufen parallel zueinander und quer zur Transportrichtung des Tabakkuchens gemäß Pfeil 23. Die Ebenen 22, 24 und 25 sind ebenfalls parallel zur Ebene, die durch die Stirnseite 31 des Schneidtellers aufgespannt wird. Sämtliche Ebenen 22, 24, 25 sind in ihrer Position sowie relativ zu den jeweils anderen der Ebenen 22, 24, 25 veränderbar. In der Figur 1 sind die Ebenen 22, 24, 25 zur besseren Darstellung gegenüber einer Betriebsposition auseinandergezogen dargestellt. Schneidkreis 22, Schleifkreis 24 sowie Gegenmesserkreis 25 verlaufen analog konzentrisch zueinander und sind ebenfalls auseinandergezogen dargestellt. Schneidkreis 22 und Schleifkreis 24 können auch übereinander liegen.

Die Vorrichtung 10 verfügt weiterhin über ein Sensorelement 26. Das Sensorelement 26 ist vorzugsweise am Gehäuserahmen 11 angeordnet. Wichtig ist eine Befestigung an einem zur Übertragung von Körperschall geeigneten Element der Vorrichtung 10. Dafür bietet sich der Gehäuserahmen 11 an, an dem das Sensorelement 26 nahezu beliebig plaziert sein kann. In den gezeigten Ausführungsformen ist das Sensorelement 26 im Bereich der Gegenlage 15 angeordnet. Auch eine Befestigung im Bereich des Schleifelementes 21 ist besonders geeignet. Es können auch mehrere Sensorelemente 26 an unterschiedlichen Positionen angeordnet sein.

Das Sensorelement 26 ist als Körperschallsensor ausgebildet und arbeitet bevorzugt nach dem Piezo-Prinzip. Andere übliche Sensorelemente 26, die insbesondere zur Erfassung akustischer Signale geeignet sind, können ebenfalls eingesetzt werden. Das oder jedes Sensorelement 26 ist an eine (nicht dargestellte) Steuerungs- bzw. Regelungseinheit angeschlossen, die wiederum in Wirkverbindung mit dem Schleifelement 21 steht. Das Schleifelement 21 ist anhand der durch das Sensorelement 26 ermittelten Daten bzw. Informationen bewegbar, und zwar vorzugsweise in Transportrichtung des Tabakkuchens oder entgegen der Transportrichtung bzw. auf die Trennelemente 13 zu oder von diesen weg.

Das für die Qualität des Trennschnittes relevante Maß ist das Spaltmaß, das durch die Spaltbreite A zwischen den Trennelementen 13 und der Gegenlage 15 definiert wird. Bevorzugt ist eine minimale Spaltbreite von kleiner 0,1mm. Dies wird zunächst dadurch erreicht, daß das Schleifelement 21 bei quasikontinuierlichem Vorschub der Trennelemente 13 gegen die Transportrichtung gemäß Pfeil 23 um diesen Betrag in Transportrichtung gemäß Pfeil 23 über die Gegenlage 15 hinausragt. Mit anderen Worten ist in der ersten Ausführungsform die Schleifebene 24 in Transportrichtung gemäß Pfeil 23 hinter der Gegenmesserebene 25 angeordnet. Bei der zweiten Ausführungsform ist der Schleifkreis 24 innerhalb des Gegenmesserkreises 25 angeordnet. Eine optimale Lage der Trennelemente 13 in Bezug auf die Gegenlage 15 wird dadurch erreicht, daß die durch das Sensorelement 26 erfaßten Informationen zur Bewegung des Schleifelementes 21 in Transportrichtung (Pfeil 23) oder gegen die Transportrichtung (Pfeil 23) bzw. auf die Trennelemente 13 zu oder von diesen weg verwendbar sind. Die Einstellung der Spaltbreite A ist mit anderen Worten durch die Veränderung der Schleifebene 24 bzw. des Schleifkreises 24 erreichbar.

Im folgenden wird das Verfahrensprinzip, das sowohl für eine Schneidtrommel als auch für einen Schneidteller als Trennmittel 12 gilt, anhand der Figuren erläutert:
Im Betrieb der Vorrichtung 10 rotiert der Schneidteller bzw. die Schneidtrommel um die Drehachse 14. Gleichzeitig werden die Trennelemente 13, nämlich die Schneidmesser mit ihren Schneidkanten 30, gegen die Vorschubrichtung des Tabakkuchens, also entgegen Pfeil 23, quasikontinuierlich vorgeschoben. Das bedeutet, daß die Schneidmesser eigentlich kontinuierlich vorgeschoben werden, was jedoch durch den äußerst geringen Vorschubweg eher als schrittweiser Vorschub erfolgt bzw. wahrgenommen wird. Die Schneidmesser werden solange in die besagte Richtung vorgeschoben, bis die Schneidkanten 30, die die Schneidebene 22 bzw. den Schneidkreis 22 definieren, die Schleifebene 24 bzw. den Schleifkreis 24 erreichen. Mit Erreichen der Schleifebene 24 bzw. des Schleifkreises 24 werden die Schneidkanten 30 der Schneidmesser geschliffen und dadurch gereinigt und geschärft. Sobald die Schneidmesser durch das Schleifelement 21 geschliffen werden, liegen die Schneidebene 22 bzw. der Schleifkreis 22 und die Schleifebene 24 bzw. der Schleifkreis 24 übereinander.

Durch eine langsame Veränderung der Position der Schleifebene 24 bzw. des Schleifkreises 24 durch Bewegen des Schleifelementes 21 in Transportrichtung (Pfeil 23) oder entgegen der Transportvorrichtung (Pfeil 23) bzw. auf die Trennelemente 13 zu oder von dieser weg wird die Position der Schneidebene 22 bzw. des Schneidkreises 22 ebenfalls verändert. Um eine möglichst geringe Spaltbreite A zu erreichen, wird das Schleifelement 21 üblicherweise möglichst weit zurück entgegen der Transportrichtung (Pfeil 23) des Tabakkuchens bzw. weg von den Trennelementen 13 bewegt. Dadurch besteht die Möglichkeit, daß die vorgeschobenen Schneidmesser in Kontakt zur Gegenlage 15 kommen, nämlich dann, wenn das Schleifelement 21 hinter die Gegenlage 15 zurückbewegt wird bzw. das Schleifelement 21 soweit von den Trennelementen 13 wegbewegt wird, bis der Gegenmesserkreis 25 innerhalb des Schleifkreises 24 liegt.

Das Sensorelement 26 erfaßt aber bereits die kleinste Berührung eines oder mehrerer Trennelemente 13 mit der Gegenlage 15. Wird eine solche Berührung festgestellt, wird die Position der Schneidebene 22 bzw. des Schneidkreises 22 über eine Veränderung der Lage des Schleifelementes 21 in Transportrichtung (Pfeil 23) bzw. auf die Trennelemente 13 zu solange verändert, bis die Berührung zwischen Trennelement 13 und Gegenlage 15 gerade nicht mehr vorhanden ist. Durch dieses Herantasten ist die Lage der Gegenlage 15 leicht zu ermitteln. Alle Trennelemente 13 haben so einen exakten und definierten Abstand, der die Spaltbreite A bildet, zur Gegenlage 15. Mit anderen Worten wird die Schneidebene 22 bzw. der Schneidkreis 22 ausgehend vom Abstand null so wenig wie möglich von der Gegenlage 15 entfernt, nämlich nur soweit, daß gerade keine Berührung zwischen den Trennelementen 13 und der Gegenlage 15 erfolgt.

Die Abnutzung der Trennelemente 13 wird durch den Vorschub der Trennelemente 13 ausgeglichen. Die Lage der Schneidebene 22 bzw. des Schneidkreises 22 wird also nur durch die Lage des Schleifelementes 21, dessen Verschleiß wegen der Beschichtung vernachlässigbar klein ist, bestimmt. Da aber auch die Gegenlage 15, nämlich das Obermesser und das Untermesser, verschleißen, wird das Schleifelement 21 langsam zurück entgegen der Transportrichtung gemäß Pfeil 23 bzw. weg von den Trennelementen 13 bewegt, bis wieder eine leichte Berührung der Trennelemente 13 mit der Gegenlage 15 festgestellt werden kann. Dieser Vorgang beginnt dann wieder von Neuem. Durch das Wechselspiel, insbesondere die "Pendelbewegung" des Schleifelementes 21 um die Gegenmesserebene 25 bzw. den Gegenmessekreis 25 herum, wird die Spaltbreite A stets minimal und vor allem in einem sehr engen Bereich konstant gehalten. Die Genauigkeit des Spaltmaßes wird also ausschließlich durch die Homogenität des Gegenlagenverschleißes, die minimale Schrittweite der Lageverstellung des Schleifelementes 21 und durch die Empfindlichkeit des Sensorelementes 26 bestimmt. Die Spaltbreite A ist dadurch stets minimal.

## Patentansprüche

1. Vorrichtung zum Trennen von Tabak von einem Tabakkuchen, im wesentlichen umfassend einen Gehäuserahmen (11), an dem ein um eine Drehachse (14) rotierend antreibbares Trennmittel (12) mit mindestens einem Trennelement (13), ein bewegbares Schleifelement (21) zum Schleifen jedes Trennelementes (13) sowie eine gemeinsame Gegenlage (15) für das oder jedes Trennelement (13) angeordnet sind, **dadurch gekennzeichnet, daß** die Vorrichtung (10) zusätzlich mindestens ein Sensorelement (26) aufweist, das derart ausgebildet und angeordnet ist, daß eine Berührung zwischen Trennelement (13) und Gegenlage (15) akustisch erfaßbar ist, wobei das Sensorelement (26) in Wirkverbindung mit dem Schleifelement (21) steht.

2. Vorrichtung nach Anspruch 1, **dadurch gekennzeichnet, daß** das Sensorelement (26) als Körperschallsensor ausgebildet ist.

3. Vorrichtung nach Anspruch 2, **dadurch gekennzeichnet, daß** der Körperschallsensor nach dem Piezo-Prinzip arbeitet.

4. Vorrichtung nach einem der Ansprüche 1 bis 3, **dadurch gekennzeichnet, daß** das Sensorelement (26) an einem zur Übertragung von Körperschall geeigneten Element der Vorrichtung (10), vorzugsweise dem Gehäuserahmen (11) oder dergleichen angeordnet ist.

5. Vorrichtung nach einem der Ansprüche 1 bis 4, **dadurch gekennzeichnet, daß** das Sensorelement (26) im Bereich des Schleifelementes (21) und/oder im Bereich der Gegenlage (15) angeordnet ist.

6. Vorrichtung nach einem der Ansprüche 1 bis 5, **dadurch gekennzeichnet, daß** das Trennmittel (12) ein Schneidteller mit mehreren um die Drehachse (14) verteilten Schneidmessern ist, wobei die Schneidmesser eine Schneidebene (22) definieren.

7. Vorrichtung nach Anspruch 6, **dadurch gekennzeichnet, daß** die Schneidmesser bzw. deren Schneidkanten (30) radial ausgerichtet sind.

8. Vorrichtung nach einem der Ansprüche 1 bis 7, **dadurch gekennzeichnet, daß** die Gegenlage (15) mindestens aus einem Obermesser und einem Untermesser gebildet ist, wobei Obermesser und Untermesser eine Gegenmesserebene (25) definieren, die parallel zur Schneidebene (22) verläuft.

9. Vorrichtung nach einem der Ansprüche 1 bis 8, **dadurch gekennzeichnet, daß** das Schleifelement (21) eine Schleifebene (24) definiert, wobei die Schleifebene (24) parallel zur Schneidebene (22) und Gegenmesserebene (25) verläuft.

10. Vorrichtung nach Anspruch 9, **dadurch gekennzeichnet, daß** alle drei Ebenen (22, 24, 25) quer zur Transportrichtung (Pfeil 23) des Tabakkuchens verlaufen.

11. Vorrichtung nach Anspruch 9 oder 10, **dadurch gekennzeichnet, daß** die Gegenmesserebene (25) in Transportrichtung (Pfeil 23) des Tabakkuchens vor der Schleifebene (24) liegt, die wiederum in Transportrichtung (Pfeil 23) des Tabakkuchens vor der Schneidebene (22) liegt.

12. Vorrichtung nach einem der Ansprüche 1 bis 11, **dadurch gekennzeichnet, daß** eine optimale Lage der Trennelemente (13) in Bezug auf die Gegenlage (15) durch das Sensorelement (26) und die sich daraus ergebende Bewegung des Schleifelementes (21) in oder entgegen der Transportrichtung (Pfeil 23) des Tabakkuchens einstellbar ist.

13. Vorrichtung nach einem der Ansprüche 9 bis 12, **dadurch gekennzeichnet, daß** die Spaltbreite A zwischen der Schneidebene (22) und der Gegenmesserebene (25) durch Veränderung der Schleifebene (24) einstellbar ist.

14. Vorrichtung nach einem der Ansprüche 1 bis 13, **dadurch gekennzeichnet, daß** das Sensorelement (26) an eine Steuer- bzw. Regeleinheit zur Steuerung bzw. Regelung des Schleifelementes (21) angeschlossen ist.

15. Vorrichtung nach einem der Ansprüche 1 bis 14, **dadurch gekennzeichnet, daß** das Schleifelement (21) eine einlagig beschichtete CBN-Schleifwalze ist, die in Richtung des Trennelementes (13) oder weg von diesem bewegbar ist.

16. Vorrichtung nach einem der Ansprüche 6 bis 15, **dadurch gekennzeichnet, daß** die Lage der Schneidebene (22) durch Veränderung der Position des Schleifelementes (21) einstellbar ist.

17. Vorrichtung nach einem der Ansprüche 1 bis 5, **dadurch gekennzeichnet, daß** das Trennmittel (12) eine um die Drehachse (14) rotierbare Schneidtrommel mit mehreren an der Umfangsfläche angeordneten Messern ist, wobei die Messer die Mantelfläche durchstoßen und damit einen Schneidkreis (22) definieren.

18. Vorrichtung nach Anspruch 17, **dadurch gekennzeichnet, daß** das Schleifelement (21) an dem oder jedem Trennelement (13) anliegt, derart, daß der durch das Schleifelement (21) definierte Schleifkreis (24) mit dem Schneidkreis (22) mindestens im Bereich des Schleifelementes (21) zusammenfällt.

19. Vorrichtung nach Anspruch 17 oder 18, **dadurch gekennzeichnet, daß** die Gegenlage (15) aus einem Obermesser, einem Untermesser sowie Seitenmessern gebildet ist, wobei Obermesser, Untermesser und Seitenmesser einen Gegenmesserkreis (25) definieren, der konzentrisch zum Schneidkreis (22) verläuft.

20. Vorrichtung nach einem der Ansprüche 17 bis 19, **dadurch gekennzeichnet, daß** das Schleifelement (21) einen Schleifkreis (24) definiert, wobei der Schleifkreis (24) konzentrisch zum Schneidkreis (22) und zum Gegenmesserkreis (25) verläuft.

21. Vorrichtung nach Anspruch 20, **dadurch gekennzeichnet, daß** alle drei Kreise (22, 24, 25) zumindest im Bereich der Gegenlage (15) quer zur Transportrichtung (Pfeil 23) des Tabakkuchens verlaufen.

22. Vorrichtung nach Anspruch 20 oder 21, **dadurch gekennzeichnet, daß** der Schneidkreis (22) innerhalb des Schleifkreises (24) liegt, der wiederum innerhalb des Gegenmesserkreises (25) liegt.

23. Vorrichtung nach einem der Ansprüche 17 bis 22, **dadurch gekennzeichnet, daß** eine optimale Lage der Trennelemente (13) in Bezug auf die Gegenlage (15) durch das Sensorelement (26) und die sich daraus ergebende Bewegung des Schleifelementes (21) auf die Schneidtrommel zu und von dieser weg einstellbar ist.

24. Vorrichtung nach einem der Ansprüche 20 bis 23, **dadurch gekennzeichnet, daß** die Spaltbreite A zwischen dem Schneidkreis (22) und dem Gegenmesserkreis (25) durch Veränderung des Schleifkreises (24) einstellbar ist.

25. Vorrichtung nach einem der Ansprüche 17 bis 24, **dadurch gekennzeichnet, daß** die Lage des Schneidkreises (22) durch Veränderung der Position des Schleifelementes (21) einstellbar ist.

26. Verfahren zum Trennen von Tabak von einem Tabakkuchen, umfassend die Schritte:
- Zuführen des Tabakkuchens in Transportrichtung (Pfeil 23) auf ein mindestens ein Trennelement (13) aufweisendes Trennmittel (12) zu,
- Trennen des Tabaks vom Tabakkuchen mit jedem Trennelement (13),
- Vorschieben jedes Trennelementes (13) entgegen der Transportrichtung (Pfeil 23) des Tabakkuchens auf eine Gegenlage (15) zu, und
- Schleifen jedes Trennelementes (13) mit einem Schleifelement (21),
**dadurch gekennzeichnet, daß**
- eine Berührung zwischen Trennelement (13) und Gegenlage (15) akustisch erfaßt wird,
- und sobald eine Berührung festgestellt wird, das Schleifelement (21) so weit in Transportrichtung (Pfeil 23) des Tabakkuchens, nämlich in Richtung der Trennelemente (13), bewegt wird, bis gerade ein berührungsloser Zustand erreicht ist.

27. Verfahren nach Anspruch 26, **dadurch gekennzeichnet, daß** die Spaltbreite A zwischen Trennelement (13) und Gegenlage (15) durch Verändern der Position des Schleifelementes (21) eingestellt wird.

28. Verfahren nach Anspruch 26 oder 27, **dadurch gekennzeichnet, daß** die Trennelemente (13) quasikontinuierlich vorgeschoben werden.

29. Verfahren nach einem der Ansprüche 26 bis 28, **dadurch gekennzeichnet, daß** der Verschleiß der Trennelemente (13) durch Vorschub derselben ausgeglichen wird.

30. Verfahren nach einem der Ansprüche 26 bis 29, **dadurch gekennzeichnet, daß** die Position der durch die Trennelemente (13) definierten Schneidebene (22) bzw. des durch die Trennelemente (13) definierten Schneidkreises (22) durch die Lage des Schleifelementes (21) bestimmt wird.

## Claims

1. Apparatus for separating tobacco from a tobacco cake, essentially including a housing frame (11) on which are arranged a separating means (12) rotatable about an axis of rotation (14) and having at least one separating element (13), a movable grinding element (21) for grinding each separating element (13), and a common counter-support (15) for the or each separating element (13), **characterized in that** the apparatus (10) additionally has at least one sensor element (26) which is constructed and arranged in such a way that contact between separating element (13) and counter-support (15) can be detected acoustically, wherein the sensor element (26) is functionally connected to the grinding element (21).

2. Apparatus according to claim 1, **characterized in that** the sensor element (26) is constructed as a structure-borne sound sensor.

3. Apparatus according to claim 2, **characterized in that** the structure-borne sound sensor works on the piezo principle.

4. Apparatus according to any one of claims 1 to 3, **characterized in that** the sensor element (26) is arranged on an element of the apparatus (10) suitable for the transmission of structure-borne sound, preferably the housing frame (11) or the like.

5. Apparatus according to any one of claims 1 to 4, **characterized in that** the sensor element (26) is arranged in the region of the grinding element (21) and/or in the region of the counter-support (15).

6. Apparatus according to any one of claims 1 to 5, **characterized in that** the separating means (12) is a cutting plate with several cutting blades distributed round the axis of rotation (14), wherein the cutting blades define a cutting plane (22).

7. Apparatus according to claim 6, **characterized in that** the cutting blades or their cutting edges (30) are oriented radially.

8. Apparatus according to any one of claims 1 to 7, **characterized in that** the counter-support (15) consists at least of an upper blade and a lower blade, wherein the upper blade and lower blade define a counter-blade plane (25) which runs parallel to the cutting plane (22).

9. Apparatus according to any one of claims 1 to 8, **characterized in that** the grinding element (21) defines a grinding plane (24), wherein the grinding plane (24) runs parallel to the cutting plane (22) and counter-blade plane (25).

10. Apparatus according to claim 9, **characterized in that** all three planes (22, 24, 25) run transversely to the direction of transport (arrow 23) of the tobacco cake.

11. Apparatus according to claim 9 or 10, **characterized in that** the counter-blade plane (25) lies in front of the grinding plane (24) in the direction of transport (arrow 23) of the tobacco cake, which grinding plane (24) in turn lies in front of the cutting plane (22) in the direction of transport (arrow 23) of the tobacco cake.

12. Apparatus according to any one of claims 1 to 11, **characterized in that** an optimum position of the separating elements (13) in relation to the counter-support (15) is adjustable by the sensor element (26) and the resulting movement of the grinding element (21) in or opposite the direction of transport (arrow 23) of the tobacco cake.

13. Apparatus according to any one of claims 9 to 12, **characterized in that** the gap width A between the cutting plane (22) and the counter-blade plane (25) is adjustable by changing the grinding plane (24).

14. Apparatus according to any one of claims 1 to 13, **characterized in that** the sensor element (26) is connected to a control or regulating unit for controlling or regulating the grinding element (21).

15. Apparatus according to any one of claims 1 to 14, **characterized in that** the grinding element (21) is a CBN grinding roller which is coated in a single layer and which is movable in the direction of the separating element (13) or away from it.

16. Apparatus according to any one of claims 6 to 15, **characterized in that** the position of the cutting plane (22) is adjustable by changing the position of the grinding element (21).

17. Apparatus according to any one of claims 1 to 5, **characterized in that** the separating means (12) is a cutting drum rotatable about the axis of rotation (14) and having several blades arranged on the circumferential surface, wherein the blades pass through the peripheral surface and so define a cutting circle (22).

18. Apparatus according to claim 17, **characterized in that** the grinding element (21) abuts against the or each separating element (13) in such a way that the grinding circle (24) defined by the grinding element (21) coincides with the cutting circle (22) at least in the region of the grinding element (21).

19. Apparatus according to claim 17 or 18, **characterized in that** the counter-support (15) consists of an upper blade, a lower blade and side blades, wherein the upper blade, lower blade and side blades define a counter-blade circle (25) which runs concentrically with the cutting circle (22).

20. Apparatus according to any one of claims 17 to 19, **characterized in that** the grinding element (21) defines a grinding circle (24), wherein the grinding circle (24) runs concentrically with the cutting circle (22) and with the counter-blade circle (25).

21. Apparatus according to claim 20, **characterized in that** all three circles (22, 24, 25) at least in the region of the counter-support (15) run transversely to the direction of transport (arrow 23) of the tobacco cake.

22. Apparatus according to claim 20 or 21, **characterized in that** the cutting circle (22) lies within the grinding circle (24), which in turn lies within the counter-blade circle (25).

23. Apparatus according to any one of claims 17 to 22, **characterized in that** an optimum position of the separating elements (13) in relation to the counter-support (15) is adjustable by the sensor element (26) and the resulting movement of the grinding element (21) towards and away from the cutting drum.

24. Apparatus according to any one of claims 20 to 23, **characterized in that** the gap width A between the cutting circle (22) and the counter-blade circle (25) is adjustable by changing the grinding circle (24).

25. Apparatus according to any one of claims 17 to 24, **characterized in that** the position of the cutting circle (22) is adjustable by changing the position of the grinding element (21).

26. Method for separating tobacco from a tobacco cake, including the steps of:
- delivering the tobacco cake in the direction of transport (arrow 23) towards a separating means (12) having at least one separating element (13),
- separating the tobacco from the tobacco cake with each separating element (13),
- advancing each separating element (13) opposite the direction of transport (arrow 23) of the tobacco cake towards a counter-support (15), and
- grinding each separating element (13) with a grinding element (21),
**characterized in that**
- contact between separating element (13) and counter-support (15) is detected acoustically,
- and as soon as contact is detected, the grinding element (21) is moved in the direction of transport (arrow 23) of the tobacco cake, namely, in the direction of the separating elements (13), until a contactless state is achieved.

27. Method according to claim 26, **characterized in that** the gap width A between separating element (13) and counter-support (15) is adjusted by changing the position of the grinding element (21).

28. Method according to claim 26 or 27, **characterized in that** the separating elements (13) are advanced quasi-continuously.

29. Method according to any one of claims 26 to 28, **characterized in that** the wear on the separating elements (13) is compensated by advancing them.

30. Method according to any one of claims 26 to 29, **characterized in that** the position of the cutting plane (22) defined by the separating elements (13) or of the cutting circle (22) defined by the separating elements (13) is determined by the position of the grinding element (21).

## Revendications

1. Dispositif pour couper du tabac d'une bale de tabac, comprenant essentiellement un bâti (11), sur lequel sont disposés un moyen de coupe (12) pouvant être entraîné en rotation autour d'un axe (14) et comprenant au moins un élément de coupe (13), un élément de meulage (21) mobile pour meuler chaque élément de coupe (13) ainsi qu'un contre-appui (15) commun pour le ou chaque élément de coupe (13), **caractérisé en ce que** le dispositif (10) présente, en outre, au moins un élément capteur (26) qui est réalisé et disposé de façon telle qu'un contact entre l'élément de coupe (13) et le contre-appui (15) peut être détecté de façon acoustique, l'élément capteur (26) se trouvant en liaison fonctionnelle avec l'élément de meulage (21).

2. Dispositif selon la revendication 1, **caractérisé en ce que** l'élément capteur (26) est réalisé en tant que capteur de bruit structurel.

3. Dispositif selon la revendication 2, **caractérisé en ce que** le capteur de bruit structurel fonctionne selon le principe piezo.

4. Dispositif selon l'une des revendications 1 à 3, **caractérisé en ce que** l'élément capteur (26) est disposé sur un élément du dispositif (10) approprié pour la transmission de bruit structurel, de préférence le bâti (11) ou similaire.

5. Dispositif selon l'une des revendications 1 à 4, **caractérisé en ce que** l'élément capteur (26) est disposé dans la zone de l'élément de meulage (21) et/ou dans la zone du contre-appui (15).

6. Dispositif selon l'une des revendications 1 à 5, **caractérisé en ce que** le moyen de coupe (12) est un disque de coupe comportant plusieurs lames de coupe réparties autour de l'axe de rotation (14), les lames de coupe définissant un plan de coupe (22).

7. Dispositif selon la revendication 6, **caractérisé en ce que** les lames de coupe ou leurs arêtes de coupe (30) sont alignées radialement.

8. Dispositif selon l'une des revendications 1 à 7, **caractérisé en ce que** le contre-appui (15) est formé d'au moins une lame supérieure et d'une lame inférieure, la lame supérieure et la lame inférieure définissant un plan de contre-lame (25) qui s'étend dans une direction parallèle au plan de coupe (22).

9. Dispositif selon l'une des revendications 1 à 8, **caractérisé en ce que** l'élément de meulage (21) définit un plan de meulage (24), le plan de meulage (24) étant parallèle au plan de coupe (22) et au plan de contre-lame (25).

10. Dispositif selon la revendication 9, **caractérisé en ce que** les trois plans (22, 24, 25) s'étendent dans une direction transversale à la direction de transport (flèche 23) de la bale de tabac.

11. Dispositif selon la revendication 9 ou 10, **caractérisé en ce que** le plan de contre-lame (25) est situé, dans la direction de transport (flèche 23) de la bale de tabac, avant le plan de meulage (24), lequel, à son tour, dans la direction de transport (flèche 23), est situé avant le plan de coupe (22).

12. Dispositif selon l'une des revendications 1 à 11, **caractérisé en ce que** la position optimale des éléments de coupe (13) par rapport au contre-appui (15) est réglable par l'élément capteur (26) et le mouvement résultant de l'élément de meulage (21) vers ou à l'opposé de la direction de transport (flèche 23) de la bale de tabac.

13. Dispositif selon l'une des revendications 9 à 12, **caractérisé en ce que** la distance A séparant le plan de coupe (22) et le plan de contre-lame (25) est réglable par modification du plan de meulage (24).

14. Dispositif selon l'une des revendications 1 à 13, **caractérisé en ce que** l'élément capteur (26) est raccordé à une unité de commande ou de régulation pour la commande ou régulation de l'élément de meulage (21).

15. Dispositif selon l'une des revendications 1 à 14, **caractérisé en ce que** l'élément de meulage (21) est une meule CBN monocouche susceptible d'être rapprochée ou éloignée de l'élément de coupe (13).

16. Dispositif selon l'une des revendications 6 à 15, **caractérisé en ce que** la position du plan de coupe (22) est réglable par modification de la position de l'élément de meulage (21).

17. Dispositif selon l'une des revendications 1 à 5, **caractérisé en ce que** l'élément de coupe (12) est un tambour de coupe monté à rotation autour de l'axe de rotation (14), muni de plusieurs lames disposées sur la surface périphérique, les lames passant à travers la surface extérieure et définissant ainsi un cercle de coupe (22).

18. Dispositif selon la revendication 17, **caractérisé en ce que** l'élément de meulage (21) s'applique contre le ou chaque élément de coupe (13) de façon telle que le cercle de meulage (24) défini par l'élément de meulage (21) coïncide avec le cercle de coupe (22) au moins dans la zone de l'élément de meulage (21).

19. Dispositif selon la revendication 17 ou 18, **caractérisé en ce que** le contre-appui (15) est formé d'une lame supérieure, d'une lame inférieure ainsi que de lames latérales, les lame supérieure, lame inférieure et lames latérales définissant un cercle de contre-lames (25) qui est concentrique au cercle de coupe (22).

20. Dispositif selon l'une des revendications 17 à 19, **caractérisé en ce que** l'élément de meulage (21) définit un cercle de meulage (24), le cercle de meulage (24) étant concentrique au cercle de coupe (22) et au cercle de contre-lame (25).

21. Dispositif selon la revendication 20, **caractérisé en ce que** les trois cercles (22, 24, 25) s'étendent, au moins dans la zone du contre-appui (15), transversalement à la direction de transport (flèche 23) de la bale de tabac.

22. Dispositif selon la revendication 20 ou 21, **caractérisé en ce que** le cercle de coupe (22) est situé à l'intérieur du cercle de meulage (24) qui, à son tour, est situé à l'intérieur du cercle de contre-lame (25).

23. Dispositif selon l'une des revendications 17 à 22, **caractérisé en ce qu'**une position optimale des éléments de coupe (13) par rapport au contre-appui (15) est réglable par l'élément capteur (26) et le mouvement résultant de l'élément de meulage (21) en direction du tambour de coupe et en direction opposée à celui-ci.

24. Dispositif selon l'une des revendications 20 à 23, **caractérisé en ce que** la distance A séparant le cercle de coupe (22) et le cercle de contre-lame (25) est réglable par modification du cercle de meulage (24).

25. Dispositif selon l'une des revendications 17 à 24, **caractérisé en ce que** la position du cercle de coupe (22) est réglable par modification de la position de l'élément de meulage (21).

26. Procédé pour couper du tabac d'une bale de tabac, comprenant les étapes suivantes :
- amenée de la bale de tabac dans la direction du transport (flèche 23) vers un moyen de coupe (12) présentant au moins un élément de coupe (13),
- coupe du tabac de la bale de tabac au moyen de chaque élément de coupe (13),
- avance de chaque élément de coupe (13) dans la direction opposée à la direction de transport (flèche 23) de la bale de tabac vers un contre-appui (15), et
- meulage de chaque élément de coupe (13) au moyen d'un élément de meulage (21),
**caractérisé en ce que**
- un contact entre l'élément de coupe (13) et le contre-appui (15) est détecté de manière acoustique,
- et dès qu'un contact est établi, l'élément de meulage (21) est déplacé dans la direction de transport (flèche 23) de la bale de tabac, à savoir en direction des éléments de coupe (13), jusqu'à ce que, précisément, un état sans contact soit obtenu.

27. Procédé selon la revendication 26, **caractérisé en ce que** la distance A séparant l'élément de coupe (13) et le contre-appui (15) est réglée par modification de la position de l'élément de meulage (21).

28. Procédé selon la revendication 26 ou 27, **caractérisé en ce que** les éléments de coupe (13) sont amenés à avancer de manière quasi continue.

29. Procédé selon l'une des revendications 26 à 28, **caractérisé en ce que** l'usure des éléments de coupe (13) est compensée par le mouvement d'avance de ceux-ci.

30. Procédé selon l'une des revendications 26 à 29, **caractérisé en ce que** la position du plan de coupe (22) défini par les éléments de coupe (13) ou du cercle de coupe (22) défini par les éléments de coupe (13) est déterminée par la position de l'élément de meulage (21).
